# DEMANDE DE BREVET EUROPEEN

(11) **EP 0 928 627 A1**
(43) Date de publication de la demande: **14.07.1999**
(21) Numéro de dépôt: 99400032.1
(22) Date de dépôt: 08.01.1999
(51) Int. Cl.: A63K 3/04

(54) **Haie de hauteur réglabe pour la course de steeple**

(30) Priorité: 08.01.1998 FR 9800112
(71) Demandeur: Normand, André, 45330 Malesherbes (FR); Normand, Jacques, 91100 Corbeil Essonnes (FR)
(72) Inventeur: Normand, André, 45330 Malesherbes (FR)
(74) Mandataire: Hud, Robert

(57) **Abrégé**

De chaque côté de la piste à équiper, le dispositif comprend un pied vertical 1 reposant sur le sol par un piétement 2. A la partie supérieure du pied 1 est articulée, autour d'un axe horizontal 3, l'extrémité inférieure d'un bras 4 à l'autre extrémité duquel est fixée une extrémité d'une poutre horizontale 5, transversale à la piste. Des surfaces de butée 6, 7 avant et arrière du pied 1 servent d'appui pour immobiliser le bras 4 dans deux positions angulaires faisant entre elles un angle de 90° et correspondant à deux hauteurs différentes déterminées de la poutre 5.

L'invention permet d'utiliser la même haie pour les courses masculines et féminines de steeple.

## Description

L'invention concerne les haies utilisées pour les épreuves de course à pied sur piste, dites épreuves de steeple.

Selon la réglementation de la Fédération International d'Athlétisme, pour les épreuves de 3000 mètres steeple, cinq haies sont disposées, à égale distance les unes des autres, sur la piste de course à pied c'est-à-dire successivement trois haies simples, une haie de rivière, et une haie simple.

La hauteur réglementaire de ces cinq haies est actuellement de 0,914 mètre pour les épreuves masculines, et de 0,762 mètre pour les épreuves féminines.

On comprend que, dans une réunion d'athlétisme par exemple, lorsqu'une épreuve féminine de steeple doit succéder à une épreuve masculine de cette discipline, ou vice versa, il y a alors lieu de modifier de façon précise la hauteur des haies.

La présente invention a pour objet de proposer une haie pour course de steeple perfectionnée, dont la hauteur puisse être modifiée rapidement, de façon simple et précise, pour passer à volonté de la hauteur réglementaire utilisable pour les hommes à la hauteur réglementaire utilisable pour les femmes, et inversement.

En ce qui concerne plus particulièrement la haie de rivière, on sait que la longueur réglementaire du fossé d'eau auquel cette haie est associée est de 3,66 mètres pour les compétitions masculines et de 3,06 mètres pour les compétitions féminines, de sorte qu'en passant d'une compétition masculine à une compétition féminine il y a lieu de réduire la longueur du fossé d'eau à sauter et inversement, lorsqu'on passe d'une compétition féminine à une compétition masculine, il y a lieu d'augmenter cette longueur.

En conséquence la présente invention a également pour objet de proposer une haie de rivière dont non seulement la hauteur est réglable, mais qui permet aussi de modifier la longueur du fossé d'eau auquel cette haie est associée, cette dernière modification s'effectuant automatiquement lors de la modification de la hauteur de la haie.

Selon l'invention, la haie de hauteur réglable est du type comprenant deux pieds de support disposés sur le sol, en regard l'un de l'autre, de part et d'autre d'une piste d'athlétisme et une poutre horizontale transversale portée à ses extrémités par les dits pieds. Elle se caractérise en ce que l'appui de la dite poutre sur chacun des dits pieds s'effectue par l'intermédiaire d'un bras dont l'extrémité inférieure est articulée à la partie supérieure du pied autour d'un axe horizontal transversal, et dont l'extrémité supérieure est solidaire de la dite poutre. Chaque bras peut pivoter entre une première position angulaire dans laquelle la poutre présente une première hauteur déterminée, par rapport au sol, et une seconde position angulaire dans laquelle la poutre présente par rapport au sol une seconde hauteur déterminée.

Avantageusement, les dimensions du dit pied et du dit bras sont choisies pour que, dans la dite première position angulaire du bras, la hauteur de la poutre corresponde à la hauteur réglementaire pour compétition masculine de 0,914 mètre et pour que, dans la dite seconde position angulaire du bras, la hauteur de la poutre corresponde à la hauteur réglementaire de 0,762 mètre pour compétition féminine.

Des première et seconde surfaces de butée sont avantageusement prévues à la partie supérieure de chaque pied pour fournir un appui stable au bras pivotant dans sa première et sa seconde positions angulaires respectivement.

La haie de rivière, en plus du système de bras pivotant à deux positions angulaires mentionné ci-dessus, comprend un élément de recouvrement articulé autour d'axes latéraux transversaux à l'extrémité arrière du fossé d'eau, au voisinage de la base des dits pieds, cet élément de recouvrement étant relié latéralement par une bielle au bras pivotant correspondant de façon à prendre automatiquement, lorsque les dits bras sont dans leur dite première position angulaire, une position verticale dégageant totalement la longueur du fossé d'eau, au voisinage de la base des dits pieds, cet élément de recouvrement étant relié latéralement par une bielle au bras pivotant correspondant de façon à prendre automatiquement, lorsque les dits bras sont dans leur dite première position angulaire, une position verticale dégageant totalement la longueur du fossé d'eau et, lorsque les dits bras sont dans leur seconde position angulaire, une position horizontale recouvrant l'extrémité du fossé d'eau proche de la haie, en réduisant la longueur de celui-ci.

Avantageusement le fossé d'eau présente la longueur réglementaire de 3,66 mètres imposée pour les compétitions masculines, et l'élément de recouvrement présente une longueur de 0,60 mètre de façon, dans sa dite seconde position horizontale, à réduire la longueur du fossé d'eau à la valeur de 3,06 mètres, imposée par le règlement pour les compétitions féminines.

Pour bien faire comprendre l'invention on en décrira ci-après, à titre d'exemple sans caractère limitatif, des formes de réalisation préférées en référence au dessin schématique annexé dans lequel :
la figure 1 est une vue de côté d'une haie de steeple selon l'invention, représentée en trait plein dans sa position adaptée à une épreuve masculine et, en trait pointillé, dans sa position adaptée à une épreuve féminine ; et
la figure 2 représente une variante constituée par une haie de rivière de steeple.

En référence à la figure 1 le dispositif représenté comprend deux pieds verticaux identiques 1 (dont un seul est visible au dessin), disposés en regard l'un de l'autre de part et d'autre d'une piste d'athlétisme. Chaque pied 1 repose sur le sol par un piétement 2 fixé à ses extrémités. Toutefois, en variante, le piétement pourrait être solidaire à chaque extrémité d'un train de roulettes pivotantes escamotables.

A la partie supérieure de chaque pied 1 est articulée, autour d'un axe horizontal transversal 3, l'extrémité inférieure d'un bras 4 à l'extrémité supérieure duquel est fixée une extrémité d'une poutre horizontale 5.

La poutre 5, en appui sur les bras 3 en regard, est disposée transversalement à la piste d'athlétisme, et c'est sa hauteur par rapport au sol qui détermine la hauteur de la haie.

Sur ses faces avant et arrière, le pied 1 présente à son extrémité supérieure des surfaces de butée 6, 7 servant respectivement d'appuis pour immobiliser le bras 4 dans deux positions angulaires différentes faisant entre elles un angle de 90°.

Les longueurs du pied 1 et du bras 4, ainsi que la disposition des butées 6, 7, sont telles que, dans la position du bras 4 en appui sur la surface de butée arrière 6, (position en trait plein de la figure 1), la poutre 5 se trouve par rapport au sol à une hauteur de 0,914 mètre qui correspond à la hauteur réglementaire des haies pour les épreuves masculines. Dans la position du bras 4 en appui sur la surface de butée avant 7 (position en trait pointillé de la figure 1), après pivotement de 90° par rapport à la position précédente, la poutre 5 se trouve alors à une hauteur par rapport au sol de 0,762 mètre qui correspond à la hauteur réglementaire des haies pour une épreuve féminine.

On comprend donc que, pour passer d'une hauteur de haie pour course masculine à une hauteur de haie pour course féminine, ou inversement, il suffit de faire pivoter les bras 4 de 90°, de leur position en appui sur les surfaces de butée arrière 6 à une position en appui sur les surfaces de butée avant 7, ou inversement.

Au dessin, on a schématisé en 8, 9 un système de verrou imperdable empêchant tout renversement de la poutre 5 en position masculine.

Comme on le voit au dessin, lors de son passage d'une hauteur réglementaire à l'autre, la poutre 5 subit parallèlement à elle-même un déplacement vers l'avant ou vers l'arrière. Un tel déplacement ne présente toutefois aucun inconvénient puisque les cinq haies disposées sur la piste, lors de la modification de leur hauteur, subissent toutes le même déplacement dans la même direction, de sorte que la distance séparant les haies entre elles reste inchangée.

A la figure 2 on a représenté une variante qui constitue une haie de rivière. Cette haie de rivière comporte les mêmes éléments que ceux représentés à la figure 1, mais elle comprend de plus un élément de recouvrement 10 articulé, par des axes transversaux latéraux 11, à l'extrémité arrière du fossé d'eau, au voisinage des pieds 1. Par ce montage, l'élément de recouvrement 10 peut pivoter entre une position verticale dans laquelle il dégage totalement le fossé d'eau, et une position horizontale dans laquelle il recouvre l'extrémité avant de ce fossé, en en réduisant la longueur tout en restant au même niveau de la piste.

De chaque côté, une bielle de liaison 12 est articulée à une extrémité à l'élément de recouvrement 10 et à son autre extrémité au bras 4 correspondant, de façon à commander automatiquement, lorsque les bras 4 passent de leur première position angulaire (plus grande hauteur de la poutre) à leur seconde position angulaire (hauteur réduite), le passage de l'élément de recouvrement 10 de sa position verticale (longueur complète du fossé d'eau) à sa position horizontale (longueur réduite du fossé d'eau), et inversement.

La longueur axiale de l'élément de recouvrement 10 est de 0,60 mètre de sorte que, quand la haie se trouve à la hauteur réglementaire de 0,914 mètre pour les épreuves masculines, le fossé d'eau a la longueur réglementaire de 3,66 mètres alors que, quant la haie se trouve à la hauteur réglementaire réduite de 0,762 mètre, la longueur du fossé d'eau se trouve réduite à la longueur réglementaire de 3,06 mètres pour les épreuves féminines.

On comprendra que la description ci-dessus a été donnée à simple titre d'exemple, sans caractère limitatif, et que des adjonctions ou des modifications constructives, en particulier pour s'adapter à de nouvelles réglementations, pourraient y être apportées sans sortir du cadre de la présente invention.

## Revendications

1. Haie de hauteur réglable pour course de steeple, comprenant deux pieds de support (1) disposés en appui sur le sol, en regard l'un de l'autre et de part et d'autre d'une piste, et une poutre horizontale transversale (5) supportée à ses extrémités par les dits pieds (1), caractérisée en ce que la dite poutre (5) s'appuie sur chacun des dits pieds (1) par l'intermédiaire d'un bras (4) dont une extrémité est articulée à la partie supérieure du pied (1) autour d'un axe horizontal transversal (3) et dont l'autre extrémité est solidaire de la poutre (5), chaque bras (4) pouvant pivoter entre une première position angulaire dans laquelle la poutre (5) présente une première hauteur déterminée par rapport au sol, et une seconde position angulaire dans laquelle la poutre (5) présente par rapport au sol une seconde hauteur déterminée.

2. Haie de hauteur réglable selon la revendication 1, caractérisée par des moyens de butée (6, 7) immobilisant le dit bras (4) immobilisant le dit bras (4) dans ses deux dites positions angulaires.

3. Haie de hauteur réglable selon la revendication 2, caractérisée en ce que les dits moyens de butée sont constitués par des surfaces d'appui (6, 7) destinées à être engagées sélectivement par le dit bras (4).

4. Haie de hauteur réglable selon l'une quelconque des revendicateurs précédentes caractérisée en ce que, dans la dite première position angulaire des bras (4), la poutre (5) présente par rapport au sol une hauteur de 0,914 mètre.

5. Haie de hauteur réglable selon l'une quelconque des revendications précédentes caractérisée en ce que, dans la dite seconde position angulaire des bras (4), la poutre (5) présente par rapport au sol une hauteur de 0,762 mètre.

6. Haie de hauteur réglable selon l'une quelconque des revendications précédentes, caractérisée en ce que l'angle de pivotement des bras (4) pour passer de leur première position angulaire à leur seconde position angulaire, ou inversement, est de 90°.

7. Haie de hauteur réglable selon l'une quelconque des revendications 1 à 6, caractérisée en ce que les dits pieds de support (1) sont en appui sur le sol par l'intermédiaire de trains de roulettes pivotantes escamotables.

8. Haie de hauteur réglable pour saut de rivière selon l'une quelconque des revendications 1 à 6, associée à l'extrémité arrière d'un fossé d'eau, caractérisée par un élément de recouvrement (10) articulé à l'extrémité arrière du fossé d'eau pour pivoter entre une première position verticale, dans laquelle la longueur du fossé d'eau est complètement dégagée, et une seconde position horizontale dans laquelle une partie arrière du fossé d'eau est recouverte, une bielle de liaison (12) reliant l'élément de recouvrement (10) à chaque bras (4) pour commander automatiquement le passage de l'élément de recouvrement (10) de sa première position verticale à sa seconde position horizontale, et inversement, quand les bras (4) passent de leur première position angulaire à leur seconde position angulaire, et inversement.

9. Haie de hauteur réglable pour saut de rivière selon la revendication 8, caractérisée en ce que la longueur axiale du dit élément de recouvrement (10) est de 0,60 mètre de sorte que, dans la seconde position horizontale de cet élément de recouvrement (10), la longueur du fossé d'eau se trouve ramenée de 3,66 mètres à 3,06 mètres.

10. Haie de hauteur réglable pour saut de rivière selon la revendication 8 ou la revendication 9, caractérisée en ce que ses pieds de support (1) sont fixés au sol.
